# EUROPÄISCHE PATENTSCHRIFT

(11) **EP 0 858 766 B1**
(45) Veröffentlichungstag und Bekanntmachung des Hinweises auf die Patenterteilung: **07.05.2003**
(21) Anmeldenummer: 98102401.1
(22) Anmeldetag: 12.02.1998
(51) Int. Cl.: A47L 13/51

(54) **Behälter zur Aufnahme von Feuchtwischbezügen**
Container for receiving a floorcloth for moist cleaning
Récipient destiné à recevoir une serpillière pour le nettoyage humide

(30) Priorität: 14.02.1997 DE 29702522 U
(43) Veröffentlichungstag der Anmeldung: 19.08.1998
(73) Patentinhaber: Pfennig, Herbert, 87471 Durach (DE)
(72) Erfinder: Pfennig, Herbert, 87471 Durach (DE)
(74) Vertreter: Luderschmidt, Schüler & Partner GbR

(56) Entgegenhaltungen:
- EP-A- 0 678 273
- DE-A- 19 521 341
- US-A- 3 499 575

## Beschreibung

Die Erfindung betrifft einen Behälter zur Aufnahme von Feuchtwischbezügen.

Zur Reinigung von Fußböden sind Feuchtwischbezüge bekannt, die an dem Halter eines Wischgerätes befestigt werden. Die DE 43 41 261 A1 beschreibt einen rechteckförmigen Feuchtwischbezug aus textilem Material, das an seinen Schmalseiten mit Einschubtaschen für den Halter des Wischgerätes versehen ist. Die Einschubtaschen der bekannten Wischbezüge sind im allgemeinen mit der Oberseite des textilen Flächengebildes vernäht.

Aus der DE 42 44 433 C2 ist ein Fußbodenwischgerät für einen derartigen Wischbezug bekannt. Das Wischgerät weist einen in die endseitigen Taschen des Wischbezuges einzuführende Halter auf, an dem ein Stiel befestigt ist. Der rechteckförmige Halter besteht aus zwei gelenkig miteinander verbundenen Rahmenteilen, die in der gestreckten Stellung arretierbar sind.

Zur Befestigung des Wischbezuges werden die Rahmenteile verschwenkt, so daß die Rahmenteile mit ihren Schmalseiten in die Taschen des Wischbezuges eingeführt werden können. Anschließend werden die Rahmenteile in ihrer gestreckten Stellung arretiert, wodurch der Wischbezug verspannt wird.

Zur Aufnahme eines Reinigungsmittels oder Wasser sind rechteckförmige Behälter aus Kunststoff bekannt, in denen sich die Wischbezüge mit einem Reinigungsmittel befeuchten bzw. auswaschen lassen. Diese Behälter können grundsätzlich auch zur Aufbewahrung der Wischbezüge Verwendung finden.

Hierzu werden die Wischbezüge mit obenliegenden Einschubtaschen nacheinander in den Behälter eingelegt.

In der Praxis hat sich jedoch gezeigt, daß die in dem Behälter befindlichen Wischbezüge mit dem Wischgerät nur schwer aufgenommen werden können. Dies ist insbesondere dann der Fall, wenn in dem Behälter eine große Anzahl von Wischbezügen übereinandergestapelt sind.

Aus der US-A-3,499,575 ist ein Behälter zur Aufnahme von Tüchern bekannt, die mit der Hand entnommen werden können. Der Behälter verfügt über einen keilförmigen Stützkörper, auf dem die Tücher aufliegen. Der Stützkörper soll die Entnahme der Tücher mit dem Daumen und dem Zeigefinger erleichtern. Er ist nicht dazu bestimmt, Feuchtwischbezüge aufzunehmen, die an ihren Schmalseiten Taschen für den Halter eines Wischgerätes aufweisen.

Der Erfindung liegt die Aufgabe zugrunde, einen Behälter zur Aufnahme von Feuchtwischbezügen zu schaffen, aus dem sich die Wischbezüge mit dem Wischgerät selbst dann ohne Schwierigkeiten aufnehmen lassen, wenn eine große Anzahl von Wischbezügen übereinandergestapelt sind.

Die Lösung dieser Aufgabe erfolgt erfindungsgemäß mit den im Patentanspruch 1 angegebenen Merkmalen.

Die Aufnahme der Feuchtwischbezüge wird bei dem erfindungsgemäßen Behälter durch eine erhöhte Auflage erleichtert, die derart im Behälterinneren angeordnet ist, daß in den Behälter eingelegte Feuchtwischbezüge nur in einem zwischen den Taschen liegenden Bereich abgestützt sind.

Da die Feuchtwischbezüge in der Mitte hochgelegt sind, liegen deren endseitige Taschen selbst dann nicht oberhalb ihres mittleren Bereichs, wenn eine große Anzahl von Wischbezügen übereinandergestapelt sind. Daher können die Rahmenteile des Halters leicht in die Taschen des Wischbezuges eingeführt werden. Die in ihrem mittleren Bereich angehobenen Wischbezüge lassen sich mit den bekannten Wischgeräten ohne Schwierigkeiten aufnehmen.

Die Auflage wird von einem Stützkörper mit einer horizontalen Auflagefläche gebildet, die durch Stangen, Stege, gitterförmige Körper oder dgl. gebildet werden kann.

Damit die Wischbezüge im Bereich der endseitigen Taschen nicht durchhängen, weist der Stützkörper vorteilhafterweise geneigte Auflageflächen auf, die sich von der horizontalen Auflagefäche vorzugsweise bis zu den Schmalseiten des Behälters erstrecken. Die geneigten Auflageflächen stützen die Wischbezüge an ihren Schmalseiten ab, so daß sich die beiden Rahmenteile des Halters eines Wischgerätes leicht in die gestreckte Position bringen und arretieren lassen.

Das Verhältnis zwischen Länge der Auflagefläche und der Länge des Behälters liegt vorteilhafterweise zwischen 0,1 und 0,4, vorzugsweise etwa 0,25, wobei das Verhältnis zwischen der Höhe der Auflagefläche und der Länge des Behälters vorteilhafterweise zwischen 0,1 und 0,3 liegt, vorzugsweise etwa 0,2. Bei diesen Verhältnissen liegen die einzelnen Feuchtwischbezüge so aufeinander, daß sie sich leicht mit dem Wischgerät aufnehmen lassen.

In einer weiteren bevorzugten Ausführungsform ist der Stützkörper einstückiger Bestandteil des Behälters. Wenn der Stützkörper den Behälterboden bildet, kann der Behälter besonders kostengünstig hergestellt werden.

In einer alternativen Ausführungsform ist der Stützkörper in den Behälter lose eingelegt. Dies hat den Vorteil, daß der Behälter wahlweise mit eingesetztem Stützkörper zur Aufnahme der Feuchtwischbezüge oder auch ohne Stützkörper als Reinigungsmittelbehälter verwendet werden kann.

Aus Gründen der Materialersparnis besteht der Stützkörper vorzugsweise aus einer Platte, die unter Bildung der horizontalen Auflagefläche und der beiden geneigten Auflageflächen gebogen ist. Der Stützkörper kann aber auch als Vollkörper ausgebildet sein, der auf den Behälterboden aufgelegt ist.

Im folgenden werden mehrere Ausführungsbeispiele der Erfindung unter Bezugnahme auf die Zeichnungen näher erläutert.

Es zeigen:
- Fig. 1: einen Feuchtwischbezug in der Draufsicht,
- Fig. 2: eine Prinzipskizze eines Fußbodenwischgerätes in der Seitenansicht zusammen mit dem Feuchtwischbezug, wobei die beiden Rahmenteile des Halters des Wischgerätes in der gespreizten Stellung arretiert sind,
- Fig. 3: das Fußbodenwischgerät von Fig. 2, wobei die Rahmenteile zur Aufnahme des Feuchtwischbezuges verschwenkt sind,
- Fig. 4: eine bevorzugte Ausführungsform des erfindungsgemäßen Behälters zusammen mit den eingelegten Feuchtwischbezügen in geschnittener Darstellung,
- Fig. 5: die Ansicht von Fig. 4 aus der Richtung des Pfeils V,
- Fig. 6: eine Ausführungsform des Behälters in geschnittener Darstellung, bei der der Stützkörper zur Auflage der Feuchtwischbezüge lose eingelegt ist, und
- Fig. 7: eine Ausführungsform des Behälters in geschnittener Darstellung, bei der der Stützkörper den Behälterboden bildet.

Fig. 1 zeigt den Feuchtwischbezug 1 in der Draufsicht. Der Feuchtwischbezug 1 weist ein rechteckförmiges textiles Flächengebilde 2 mit Schlingen, Fransen oder dgl. an der Unterseite 3 auf. Die Oberseite 4 des Wischbezuges ist an den Schmalseiten mit Einschubtaschen 5, 5' versehen, die zur Befestigung des Wischbezuges an dem Halter eines Fußbodenwischgerätes dienen. Die Taschen 5, 5' bestehen aus schmalen mit dem textilen Flächengebilde vernähten Kunststoffstreifen 6, 6'. In Fig. 1 ist ein rechteckförmiger Feuchtwischbezug dargestellt. Der Feuchtwischbezug kann aber auch abgerundete Ecken oder Schmalseiten haben.

Fig. 2 zeigt eine Prinzipskizze des Fußbodenwischgerätes 7. Das Wischgerät 7 weist einen im wesentlichen rechteckförmigen Halter 8 auf, der aus zwei Rahmenteilen 9, 9' besteht, die um eine parallel zur Bodenfläche des Halters und senkrecht zu dessen Längsachse verlaufende Schwenkachse 10 schwenkbar miteinander verbunden sind. An der Oberseite des Halters ist eine Einrichtung 11 zur Arretierung der beiden Rahmenteile 9, 9' in der gespreizten Stellung vorgesehen, von der sich der Stiel 12 des Wischgerätes erstreckt.

Zur Aufnahme des Feuchtwischbezuges 1 wird die Arretierung der Rahmenteile 9, 9' gelöst, so daß diese mit ihren Schmalseiten in die Taschen 5, 5' des Wischbezuges eingeführt werden können (Fig. 3). Durch Zurückklappen der Rahmenteile 9, 9' in die gestreckte Position wird der Wischbezug dann verspannt ( Fig. 2).

Fig. 4 zeigt eine erste Ausführungsform des Behälters 13 zur Aufnahme der Wischbezüge in geschnittener Darstellung, während Fig. 5 den Behälter in der Draufsicht zeigt. Der rechteckförmige Behälter 13 besteht aus Kunststoff oder Metall und weist eine Bodenplatte 14 und vier Seitenwände 15-18 auf. Der Behälter hat eine Länge von ca. 50 cm und eine Breite von ca. 15 cm, wobei die Höhe des Behälters ca. 25 cm ist. Oberhalb der Bodenplatte befindet sich ein Stützkörper 19, der eine mittlere horizontale Auflagefläche 20 von ca. 11 cm Länge aufweist, die im Abstand zum Behälterboden angeordnet ist. Die Höhe der Auflagefläche beträgt ca. 8 cm. Zu beiden Seiten der horizontalen Auflagefläche 20 weist der Stützkörper Schrägflächen 21, 22 von ca. 18 cm Länge auf, die zu den Schmalseiten 15, 16 des Behälters 13 hin abfallen. Der Stützkörper 19 ist einstückiger Bestandteil des Behälters.

Die Wischbezüge 1 liegen mit den Einschubtaschen 5, 5' nach oben weisend auf dem Stützkörper 19 auf. Da der mittlere Bereich der Wischbezüge hochgelegt ist, lassen sich die einzelnen Wischbezüge mit dem Halter 8 des Fußbodenwischgerätes 7 ohne Schwierigkeiten nacheinander aufnehmen.

Das in Fig. 6 dargestellte Ausführungsbeispiel unterscheidet sich von der unter Bezugnahme auf die Fign. 4 und 5 beschriebenen Ausführungsformen dadurch, daß der Stützkörper 19' nicht einstückiger Bestandteil des Behälters ist, sondern in den Behälter lose eingelegt ist. Die einander entsprechenden Teile sind mit den gleichen Bezugsziffern versehen.

Fig. 7 zeigt eine weitere Ausführungsform des Behälters 13. Bei diesem Ausführungsbeispiel ist der Behälterboden 14 unter Bildung der horizontalen mittleren Auflagefläche 20 und der beiden Schrägflächen 21, 22 geformt. Damit bildet der Behälterboden 24 den Stützkörper 19"".

## Patentansprüche

1. Behälter zur Aufnahme von Feuchtwischbezügen (1), die an ihren Schmalseiten Taschen (5, 5') für den Halter eines Wischgerätes aufweisen, **dadurch gekennzeichnet, daß** im Behälterinneren eine erhöhte Auflage (19, 19', 19") vorgesehen ist, die von einem Stützkörper (19, 19', 19") gebildet wird, der eine horizontale Auflagefläche (20) und zu beiden Seiten der horizontalen Auflagefläche (20) schiefe Auflageflächen (21, 22) derart bildet, daß der zwischen den Taschen liegende Bereich von in den Behälter eingelegten Feuchtwischbezügen hochgelegt ist.

2. Behälter nach Anspruch 1, **dadurch gekennzeichnet, daß** sich die schiefen Auflageflächen (21, 22) bis an die Schmalseiten des Behälters erstrecken.

3. Behälter nach Anspruch 1 oder 2, **dadurch gekennzeichnet, daß** der Stützkörper (19) einstückiger Bestandteil des Behälters ist.

4. Behälter nach Anspruch 3, **dadurch gekennzeichnet, daß** der Stützkörper (19) den Behälterboden (14) bildet.

5. Behälter nach Anspruch 1 oder 2, **dadurch gekennzeichnet, daß** der Stützkörper (19) in den Behälter lose eingesetzt ist.

6. Behälter nach Anspruch 5, **dadurch gekennzeichnet, daß** der Stützkörper (19) eine unter Bildung der horizontalen Auflagefläche (20) und der beiden schiefen Auflageflächen (21, 22) gebogene Platte ist.

7. Behälter nach einem der Ansprüche 1 bis 6, **dadurch gekennzeichnet, daß** der Behälter aus Kunststoff besteht.

## Claims

1. Container for receiving a floorcloth for moist cleaning (1), which exhibits pockets on the narrow sides (5, 5') for the holder element for a wiping device, **characterised in that** in the interior of the container provision is made for a raised mounting (19, 19', 19"), which is formed by a support body (19, 19', 19"), so forming a horizontal contact surface (20) and oblique contact surfaces (21, 22) on both sides of the horizontal contact surface (20), in such a way that the area between the pockets is located above the floor cloth for moist cleaning laid in the container.

2. Container according to claim 1, **characterised in that** the oblique contact surfaces (21, 22) extend as far as the narrow sides of the container.

3. Container according to claim 1 or 2, **characterised in that** the support body (19) is a one-piece constituent part of the container.

4. Container according to claim 3, **characterised in that** the support body (19) forms the bottom of the container (14).

5. Container according to claim 1 or 2, **characterised in that** the support body (19) is placed loose in the container.

6. Container according to claim 5, **characterised in that** the support body (19) is a plate curved by way of the formation of the horizontal contact surface (20) and the two oblique contact surfaces (21, 22).

7. Container according to one of claims 1 to 6, **characterised in that** the container is made of plastic.

## Revendications

1. Récipient destiné à recevoir des serpillières pour le nettoyage humide (1), qui présentent des poches (5, 5') à leurs côtés étroits pour le support d'un appareil de nettoyage, **caractérisé en ce que** dans l'intérieur du récipient est prévu un appui surélevé (19, 19', 19'') qui est formé d'une pièce de soutien (19, 19', 19''), laquelle présente une surface d'appui horizontale (20) et, des deux côtés de la surface d'appui horizontale (20) des surfaces d'appui obliques (21, 22) de telle sorte que la zone qui se trouve entre les poches des serpillières placées dans le récipient est surélevée.

2. Récipient selon la revendication 1, **caractérisé en ce que** les surfaces d'appui obliques (21, 22) s'étendent jusqu'aux faces étroites du récipient.

3. Récipient selon une des revendications 1 ou 2, **caractérisé en ce que** la pièce de soutien (19) forme une seule pièce avec le récipient.

4. Récipient selon la revendication 3, **caractérisé en ce que** la pièce de soutien (19) forme le fond du récipient (14).

5. Récipient selon une des revendications 1 ou 2, **caractérisé en ce que** la pièce de soutien (19) est insérée sans fixation dans le récipient.

6. Récipient selon la revendication 5, **caractérisé en ce que** la pièce de soutien (19) est une plaque courbée de sorte à former la surface d'appui horizontale (20) et les deux surfaces d'appui obliques (21, 22)

7. Récipient selon une des revendications 1 à 6, **caractérisé en ce que** le récipient est en plastique.
